# EUROPÄISCHE PATENTSCHRIFT

(11) **EP 0 202 476 B1**
(45) Veröffentlichungstag und Bekanntmachung des Hinweises auf die Patenterteilung: **20.12.1989**
(21) Anmeldenummer: 86105274.4
(22) Anmeldetag: 16.04.1986
(51) Int. Cl.: A61C 1/00, A61G 15/00

(54) **Zahnärztliches Gerät mit an Versorgungsleitungen gebundenen Handstücken**
Dental apparatus having handpieces attached to supply lines
Appareil dentaire ayant des pièces à main attachées à des conduites d'alimentation

(30) Priorität: 24.04.1985 DE 3514831
(43) Veröffentlichungstag der Anmeldung: 26.11.1986
(73) Patentinhaber: SIEMENS AKTIENGESELLSCHAFT, 80333 München (DE)
(72) Erfinder: Phleps, Tilmann, Dipl.-Design., D-6143 Lorsch (DE); Steininger, Ulrich, Dipl.-Ing., D-6100 Darmstadt (DE)

(56) Entgegenhaltungen:
- DE-A- 2 046 989
- DE-A- 2 655 201
- DE-A- 2 849 035
- DE-A- 3 243 294
- DE-B- 1 566 257
- DE-U- 7 635 804
- DE-U- 7 638 887

## Beschreibung

Die Erfindung bezieht sich auf ein zahnärztliches Gerät mit mehreren an Versorgungsleitungen gebundenen Handstücken, die in ihrer Nichtgebrauchslage in muldenförmigen Ablagevorrichtungen ablegbar sind und deren Versorgungsleitungen mittels Stützglieder in einer schräg aufwärts und von der Bedienstelle weg gerichteten Position gehalten werden, wobei die Stützglieder um eine horizontale Achslagerung schwenkbar und mit einer Rückstellkraft belastet angeordnet sind, um die Versorgungsleitungen nach Ablage der Handstücke in ihre Nichtgebrauchslagen wieder in die schräg aufwärts gerichteten Positionen zurückzuführen.

Solche, häufig als "Peitschengeräte" bezeichneten Geräte sind beispielsweise aus DE-A 1 628 080, DE-A 2 334 054 und DE-A 2 046 989 bekannt. Während bei den in den erstgenannten beiden Druckschriften offenbarten Geräten Handstück- "Peitschen" mit Stützgliedern in Form von federnden Elementen vorgesehen sind, sind bei dem in der zuletzt genannten Druckschrift beschriebenen Gerät die Versorgungsleitungen jeweils in Hohlprofilstangen geführt, die wiederum in zylindrischen Schwenklagern axial aneinandergereiht montiert sind. Zum Zwecke einer Nachrüstung, eines Austausches oder einer Umstellung der Reihenfolge der aneinander gereihten einzelnen "Peitschen" können die einzelnen Stützglieder zusammen mit den Schwenklagern von der gemeinsamen Schwenklagerachse abgezogen werden. Das Wechseln einer solchen "Peitsche" ist jedoch verhältnismäßig aufwendig und kann in der Regel nur von einem Servicefachmann vorgenommen werden. Das gleiche gilt auch für das in der DE-A 2 655 201 bekannte Gerät, bei dem die "Peitschen" in Form von Modulbausteinen ausgebildet sind, die beidseitig eines zentralen Blockes (Pos. 4) aneinandergereiht befestigt sind. Wenngleich zwar hier keine gemeinsame Achse vorhanden ist, die Modulbausteine vielmehr sich gegenseitig halten, indem der dem zentralen Block benachbarte Modulbaustein am Block und die daneben befindlichen Bausteine wiederum an dem dem zentralen Block zugewandten Modulbaustein befestigt sind, so ist bei diesem bekannten Gerät ein ähnlich umständliches, nur von einem Servicefachmann durchzuführendes Auswechseln einer "Peitsche" gegeben, wie bei der zuvor beschriebenen Anordnung. Will man nämlich einen innenliegenden, beispielsweise einen neben dem Zentralblock 4 gelegenen Baustein auswechseln, so müßten bei dieser Konstruktion vorher die daneben befindlichen Bausteine entfernt werden, was letztlich bedeutet, daß praktisch das gesamte Bausteinpaket auseinandergenommen werden müßte.

Gleiches gilt auch für ein aus DE-A 2 849 035 bekanntes weiteres "Peitschengerät", bei dem ebenfalls mehrere, nebeneinander angeordnete Halte-und Rückzugsvorrichtungen vorhanden sind, die durch Stangen miteinander verbunden sind. Jede dieser Halterungs- und Rückzugsvorrichtungen enthält ein Gehäuse, eine darin um eine horizontale Schwenkachse schwenkbare Nabe, einen mit dieser Nabe fest verbundenen Peitschenarm, eine mit der Schwenkachse gleichachsige und mit dieser fest verbundenen Kurvenscheibe und mit der Kurvenscheibe in Wirkverbindung stehende, um eine gehäusefeste Achse schwenkbare Mittel zur Betätigung eines oder mehrerer elektrischer Schalter. Zum Austausch oder zur Umstellung der Reihenfolge einer Peitsche muß diese zusammen mit dem Gehäuse von den eingangs erwähnten gemeinsamen Tragstangen abgezogen werden.

Der im Anspruch 1 angegebenen Erfindung liegt die Aufgabe zugrunde, demgegenüber ein verbessertes Gerät der eingangs genannten Gattung anzugeben, bei dem insbesondere die Bedien- und Servicefreundlichkeit verbessert ist.

Vorteilhafte Ausgestaltungen und Weiterbildungen der Erfindung sind in den Unteransprüchen enthalten.

Dadurch, daß sämtliche Handstück-"Peitschen" gleiche Anschlußteile für den Anschluß der Versorgungsleitungen am Gerät und gleiche Anschlußteile für den Anschluß der Stützglieder am Gerät aufweisen, und diese Anschlußteile betriebsmäßig, d.h. ohne Zuhilfenahme von Werkzeugen, lösbar am Gerät gehaltert sind, und zwar unabhängig voneinander jeweils für sich, ist jederzeit ein schneller Wechsel der "Peitschen" auch von einem Nichtfachmann möglich. Wenn auch noch die Versorgungsleitung am Stützglied durch betriebsmäßig zu lösende Halterungs- bzw. Führungsglieder abgestützt ist, so ist auch ein Wechsel lediglich der Versorgungsleitung möglich, ohne daß hierzu das zugehörige Stützglied abgenommen zu werden braucht. Die Stützglieder bestehen vorteilhafterweise aus einem Drahtbügel, zwischen dem wenigstens eine, vorzugsweise zwei in Lagern geführte Rollen angeordnet sind, an denen die Versorgungsleitung bei einer Schwenkbewegung des Stützgliedes bei Entnahme eines Handstückes aus seiner Ablage abrollen kann.

Der betriebsmäßig lösbare Anschluß der Versorgungsleitungen liegt vorteilhafterweise im Bereich der Ablage der Handstücke, also der Bedienseite des Gerätes zugewandt, der Anschluß der Stützglieder dagegen der Bedienseite abgewandt, also im rückwärtigen Teil des Gehäuses. Durch eine solche Anordnung wird in der Gebrauchslage eine relativ große Leitungslänge zur Verfügung gestellt, wodurch die "Reichweite" des Handstückes vergrößert wird. Besonders günstig ist es, wenn die Handstückablagen in das Gerätegehäuse integriert und darüber hinaus so gestaltet sind, daß die geräteseitigen Endabschnitte der Versorgungsleitungen gleichsam in einer Vertiefung dieser Ablage geführt sind. Zur betriebsmäßigen Halterung der Stützglieder am Gerät ist vorteilhafterweise ein Drehsegment vorgesehen, welches in einem am Gerätegehäuse befestigten Trägerteil schwenkbeweglich gelagert ist. Dieses Drehsegment kann gleichsam als Schaltelement für eine im Trägerteil gehalterte Steuereinrichtung, vorzugsweise eine Lichtschranke, dienen.

Ein Ausführungsbeispiel der Erfindung wird nachfolgend anhand der Zeichnung näher erläutert. Es zeigen:
Figur 1 das erfindungsgemäße Gerät in schaubildlicher Darstellung,
Figur 2 das Gerät nach Figur 1 im Schnitt entlang der Linie 11/11,
Figur 3 ein einzelnes Stützglied,
Figur 4 Einzelteile eines Abstützelements,
Figuren 5 bis 8 ein Drehsegment in verschiedenen Ansichten in Figur 8 im Längsschnitt,
Figur 9 eine Stellmutter,
Figuren 10 und 11 ein Trägerelement im Grund- und Aufriß.

Die Figur 1 zeigt in einer schaubildlichen Darstellung ein zahnärztliches Gerät mit einem pultförmigen Gehäuse 1, an dem mehrere, an Versorgungsleitungen 2 gebundene zahnärztliche Handstücke 3 bis 6 unterschiedlichen Durchmessers gehaltert sind. Bei den Handstücken handelt es sich von links nach rechts gesehen um ein Spritzhandstück 3, ein Turbinenhandstück 4, ein Elektromotorhandstuck 5 und ein Handstück zur Zahnsteinentfernung 6. Zur Halterung der Handstücke in der Nichtgebrauchslage (Handstücke 3, 4 und 6) sind am Gehäuse 1 schräg angeordnete Ablagevorrichtungen 7 vorgesehen. Diese Ablagevorrichtungen 7 sind, um eine möglichst glattflächige und hygienefreundliche Ablage zu erzielen, in das Gehäuse integriert angeordnet und durch mulden-bzw. schlitzförmige Vertiefungen 8 gebildet. Nachdem die Vertiefungen 8 gleichsam zur Führung der geräteseitigen Endabschnitte 2a der Versorgungsleitungen 2 dienen sollen, sind diese entsprechend ausgebildet, d.h. die schlitzförmige Vertiefung erweitwert sich, ausgehend von einer etwa dem Durchmesser einer Versorgungsleitung entsprechenden Schlitzbreite, im Bereich 8a nach außen hin bis zu einer Weite, die eine Ablage der unterschiedlichen Handstücke in der dargestellten Form ermöglicht. Die Ablagevorrichtungen 7 sind in ihrer Ausführung identisch, so daß die an sich unterschiedlich gestalteten Handstücke, wie später noch näher erläutert, in beliebiger Reihenfolge am Gerät plaziert werden können. Die Versorgungsleitungen 2 sind mittels vorteilhafterweise an der Unterseite des Gerätes angeordneter Anschlußarmaturen 9, 10 in bekannter Weise mit den notwendigen Medienquellen (Luft, Wasser, Strom) verbunden; auch hier sind sowohl die geräteseitigen als auch die schlauchseitigen Armaturen für alle Handstücke gleich ausgebildet und unter anderem so gestaltet, daß bei gelöstem Anschluß die Medienzufuhr unterbrochen ist.

Näheres über den Anschluß ist in der deutschen Patentanmeldung entsprechend DE-32 43 294 beschrieben.

Etwa auf halber Länge sind die Versorgungsleitungen in Stützgliedern 11 so geführt, daß sie in der Nichtgebrauchslage in einer schräg aufwärts und von der Bedienstelle weg gerichteten Position gehalten werden. Die Stützglieder 11 bestehen vorteilhafterweise aus einem gebogenen Drahtbügel 12 mit etwa parallel verlaufenden Stäben 12a, 12b, deren Enden in einem Anschlußteil 13 gefaßt sind, welches so ausgeführt ist, daß es in der Ruhestellung der "Peitschen" die Gehäusekontur fortführt, d.h. die Oberfläche des Anschlußteils schließt bündig mit der Gehäuseoberfläche ab. Der Drahtbügel 12 ist an seinem oberen Ende 12c leicht abgewinkelt und enthält in dem darunterliegenden Bereich zwei Abstützelemente 14, die unter anderem dafür sorgen, daß die Versorgungsleitung 2, wie dargestellt, schlaufenförmig gehalten wird.

Die Figur 3 zeigt in einer schaubildlichen Darstellung ein vom Gerät abgenommenes Stützglied 11 ohne Versorgungsleitung. Das Anschlußteil 13 ist spangenförmig ausgebildet und enthält einen oberen, mit einer Rastnase 16 versehenen Spangenabschnitt 13a und einen unteren Spangenabschnitt 13b. Die beiden Abstützelemente 14, die normalerweise am Drahtbügel 12 festgeklemmt sind, sind hier in einem aufgeklappten Zustand gezeichnet, in dem die Versorgungsleitung ohne Demontage von Handstück oder Anschlußarmatur entnommen werden kann.

Die Figur 4 zeigt die Einzelteile eines Abstützelementes 14. Danach ist eine Rolle 17 vorgesehen, die zwischen beidseitig angeordneten und im montierten Zustand ineinandergesteckten Teilen 18 und 19 gelagert ist. Die beiden Teile 18 und 19 enthalten eine Klemmeinrichtung in Form von halbseitig offenen Klemmbuchsen 20 für eine leicht lösbare Befestigung an den beiden Stäben 12a, 12b des Drahtbügels 12. Diese Klemmung kann von Hand sehr leicht in und außer Eingriff gebracht werden. Um zu vermeiden daß bei stärkerem Zug am Handstück die Abstützelemente nicht mit dem Drahtbügel außer Eingriff kommen, erfolgt die Klemmung - wie dargestellt - zweckmäßigerweise von der Peitschenrückseite aus. Zu einem Wechsel eines Versorgungsschlauches brauchen die beiden Abstützelemente nur einseitig, wie in Figur 3 dargestellt, mit dem einem Stab 12a des Drahtbügels außer Eingriff gebracht und um den anderen Stab 12b geschwenkt werden; danach kann die Versorgungsleitung aus ihrer Führung innerhalb des Drahtbügels entnommen werden.

Obwohl an sich ein (gegebenenfalls größer dimensioniertes) Abstützelement 14 ausreichend wäre, so ist es doch vorteilhaft, zwei solcher Abstützelemente vorzusehen. Ebenso ist es denkbar, die halbseitig offene Klemmbuchse nur an einer Seite der Abstützelemente vorzusehen und die andere Seite als z.B. geschlossene Lager - bzw. Schwenkbuchse auszubilden. Die dargestellte Ausführungsform mit beidseitig offenen Klemmbuchsen ist jedoch der leichteren Auswechselbarkeit wegen besonders vorteilhaft.

Das Halteteil 13 ist betriebsmäßig, d.h. ohne Zuhilfenahme eines Werkzeuges, am Gerät gehaltert. Hierzu ist für jedes Stützglied 13 ein in den Figuren 5 bis 8 dargestelltes Drehsegment 21 vorgesehen. Dieses Drehsegment 21 ist wiederum in einem im Gerätegehäuse 1 fest montierten Trägerteil 22 schwenkbar gelagert, welches in Figur 10 in der Draufsicht und in Figur 11 in der Seitenansicht, teilweise im Schnitt, dargestellt ist.

Das Drehsegment 21 enthält eine Lagerachse 23, die in am Trägerteil 22 angeordneten, halbseitig offenen Lagerbuchsen 24 eingeschnappt werden können. Im Bereich der Lagerachse 23 weist das Drehsegment 21 eine Führungsnut 25 auf, in die im montierten Zustand der untere Abschnitt 13b der beiden Spangenabschnitte 13a, 13b des Halteteils 13 eingreift. Mit 26 ist eine Vertiefung bezeichnet, in die die im oberen Spangenabschnitt 13a angeordnete Rastnase 16 des Halteteils 13 einrastet und das Stützglied 11 gegen unbeabsichtigtes axiales Lösen sichert.

Anschlußteile 13 ohne Drahtbügel können als sogenannte Blindabdeckblenden auf das Drehsegment 21 aufgeschoben werden, wenn an dieser Stelle kein Handstück mit Versorgungsschlauch benötigt wird, wie in Figur 1 (zwischen Handstück 5 und 6) gezeigt (Position 13a).

Das Drehsegment 21 enthält weiterhin eine nach unten offene Ausnehmung 27 und eine Bohrung 28, in die eine Stellschraube 29 eingeführt werden kann. In die Ausnehmung 27 wird eine in Figur 9 dargestellte Stellmutter 30 eingelegt, die durch die Stellschraube 29 im Drehsegment 21 gesichert ist. Die Stellmutter 30 enthält einen Haken 31, an dem eine an einem Zapfen 32 des Trägerteils 22 (Figuren 10/11) eingehängte Zugfeder 33 angreift. Mittels der Zugfeder 33 wird die notwendige Rückstellkraft für das Stützglied 11 erzeugt. Die Rückstellkraft kann durch Verstellen der Stellschraube 29 relativ zur Stellmutter 30 individuell je nach Bestückung des Handstückes und der gewünschten Rückstellkraft eingestellt werden.

Das Trägerteil 22 weist beidseitig Auslegerarme 35 auf, an denen Aufnahmebuchsen 36 zur Halterung einer aus Sender und Empfänger bestehenden Lichtschranke vorgesehen sind. Die Lichtschranke wird gesteuert von dem in Figur 5 mit 37 bezeichneten, die Stellschraube 29 aufnehmenden Fortsatz am Drehsegment 21; dieser Fortsatz unterbricht den Lichtstrom zwischen Sender und Empfänger bei abgelegtem Handstück und aktiviert die Steuereinrichtung, wenn das Stützglied 11 bei Entnahme eines Handstückes aus der Ablage nach vorne, also zur Bedienseite hin, geschwenkt wird.

## Patentansprüche

1. Zahnärztliches Gerät mit mehreren an Versorgungsleitungen (2) gebundenen Handstücken (3 bis 6), die in ihrer Nichtgebrauchslage in muldenförmigen Ablagevorrichtungen (7) ablegbar sind und deren Versorgungsleitungen (2) mittels Stützglieder (11) in einer schräg aufwärts und von der Bedienstelle weg gerichteten Position gehalten werden, wobei die Stützglieder (1) um eine horizontale Achslagerung (23) schwenkbar und mit einer Rückstellkraft belastet angeordnet sind, um die Versorgungsleitungen nach Ablage der Handstücke in ihre Nichtgebrauchslagen wieder in die schräg aufwärts gerichteten Positionen zurückzuführen, dadurch gekennzeichnet, daß die geräteseitigen Enden der Versorgungsleitungen (2) aller Handstücke (3 bis 6) gleich ausgebildete Anschlußarmaturen (9) enthalten für den betriebsmäßig, d.h. ohne Zuhilfenahme von Werkzeugen, lösbaren Anschluß an entsprechend ausgebildeten geräteseitigen Anschlußarmaturen (10), und daß die geräteseitigen Enden der Stützglieder (11) aller Handstücke (3 bis 6) ebenfalls gleich ausgebildete Anschlußteile (13) enthalten zum betriebsmäßig lösbaren Anschluß an entsprechend ausgebildeten geräteseitigen Halterungsteilen (21), wobei die Anschlußteile (13) für die Stützglieder (11) so ausgebildet sind, daß sie formschlüssig mit den Halterungsteilen (21) in und außer Eingriff bringbar sind und unabhängig voneinander jeweils für sich vom Gerät (1) abnehmbar sind.

2. Gerät nach Anspruch 1, dadurch gekennzeichnet, daß die Anschlußteile (9) für die Versorgungsleitungen (2) der Bedienseite zugewandt, vorzugsweise an der Geräteunterseite,, und die Anschlußteile (13) für die Stützglieder (11) der Bedienseite abgewandt am Gerät angeordnet sind.

3. Gerät nach Anspruch 2, dadurch gekennzeichnet, daß die Ablagevorrichtungen (7) für die Handstücke (3 bis 6) in Form von muldenförmigen Vertiefungen (8) im Gerätegehäuse (1) angeordnet sind, die so gestaltet sind, daß die geräteseitigen Endabschnitte (2a) der Versorgungsleitungen (2) in Fortsetzungen (8a) dieser Vertiefungen (8) geführt sind.

4. Gerät nach einem der Ansprüche 1 bis 3, dadurch gekennzeichnet, daß ein Stützglied (11) aus zwei im wesentlichen parallel verlaufenden, miteinander verbundenen Stäben (12a, 12b), vorzugsweise einem Drahtbügel (12), gebildet ist, zwischen denen die Versorgungsleitung (2) unter Bildung einer Schlaufe geführt ist, wobei zur Bildung der Schlaufe wenigstens ein die Stäbe (12a, 12b) verbindendes Abstützelement (14) vorgesehen ist.

5. Gerät nach Anspruch 4, dadurch gekennzeichnet, daß die Stäbe (12a, 12b) an ihrem einen Ende (12c) miteinander verbunden sind und zusammen mit dem Abstützelement (14) eine Sicherung gegen unbeabsichtigtes Abspringen der Versorgungsleitung (2) vom Stützglied (11) bilden.

6. Gerät nach Anspruch 4, dadurch gekennzeichnet, daß das Abstützelement (14) am einen Stab (12a) mittels einer Klemmeinrichtung (20) und am anderen Stab (12b) mittels einer Schwenklagerung (20) gehaltert ist.

7. Gerät nach einem der Ansprüche 4 bis 6, dadurch gekennzeichnet, daß als Abstützelement (14) eine in Lagern geführte Rolle (17) vorgesehen ist, an der die Versorgungsleitung (2) bei einem Verschwenken des Stützgliedes (11) abrollen kann.

8. Gerät nach Anspruch 7, dadurch gekennzeichnet, daß die Rolle (17) in Lagerelementen (18, 19) geführt ist, welche die Klemmeinrichtung (20) bzw. die Schwenklagerung für den Eingriff mit den Stäben (12a, 12b) enthalten.

9. Gerät nach einem der Ansprüche 4 bis 8, dadurch gekennzeichnet, daß das geräteseitige Ende des Stützgliedes (11) in einem Anschlußteil (13) gefaßt ist, welches an einem die Schwenkachse (23) der Achslagerung enthaltenden Drehsegment (21) abnehmbar gehaltert ist.

10. Gerät nach Anspruch 9, dadurch gekennzeichnet, daß das Anschlußteil (13) spangenartig ausgebildet ist (Teile 13a, 13b) und in ein entsprechend ausgebildetes Gegenstück (25) am Drehsegment (21) formschlüssig rastend eingreift, wobei im montierten Zustand das Anschlußteil (13) bündig mit dem Gerätegehäuse (1) abschließt.

11. Gerät nach Anspruch 9, dadurch gekennzeichnet, daß das Drehsegment (21) in einem im Gerätegehäuse (1) befestigbaren Trägerteil (22) schwenkbeweglich gelagert ist.

12. Gerät nach Anspruch 9, dadurch gekennzeichnet, daß das Drehsegment (21) mit einem Ansatz (37) versehen ist, der in der Nichtgebrauchsstellung eine am Trägerteil (22) angeordnete Signaleinrichtung inaktiv läßt und bei einer Schwenkbewegung infolge Entnahme des Handstückes aktiviert.

13. Gerät nach Anspruch 12, dadurch gekennzeichnet, daß an dem Trägerteil (22) zu beiden Seiten des Ansatzes (37) Auslegearme (35) zur Aufnahme (Teile 36) von die Signaleinrichtung bildenden fotoelektrischen Elementen vorgesehen sind.

14. Gerät nach Anspruch 12, dadurch gekennzeichnet, daß der Ansatz (37) eine Ausnehmung

(27) zur Aufnahme einer Stellmutter (30) aufweist, an der eine die Rückstellkraft erzeugende, am Trägerteil (22) eingehängte Feder (33) angreift und die Stellmutter (30) mittels einer Stellschraube (29) im Sinne einer Einstellung der Rückstellkraft verstellbar angeordnet ist.

15. Gerät nach einem der Ansprüche 1 bis 14, dadurch gekennzeichnet, daß diejenigen Anschlußteile (13a) am Gerät, welche nicht mit Handstück und Versorgungsleitung belegt sind, als "Blind"-Ab- deckblenden ausgebildet sind.

## Claims

1. Dental device comprising several handpieces (3 to 6) connected to supply lines (2) which may be stored in through-shaped storage devices (7) in their non-use position and the supply lines (2) of which are held by means of supporting elements (11) in an obliquely upward position directed away from the operator's position, the supporting elements (11) being arranged pivotably about a horizontal axle bearing (23) and loaded with a restoring force to move the supply lines back into the obliquely upwardly-directed position again when the handpieces have been placed in their non-use positions, characterised in that the ends, on the device side, of the supply lines (2) of all the handpieces (3 to 6) comprise identically designed connection fittings (9) for the releasable connection during operation, i.e. without the aid of tools, to appropriately designed connection fittings (10) on the device side, and in that the ends, on the device side, of the supporting elements (11) of all the handpieces (3 to 6) similarly contain identically designed connection parts (13) for the releasable connection during operation to appropriately designed mounting parts (21) on the device side, the connection parts (13) for the supporting elements (11) being so designed that they may be moved in a form-fitting manner into and out of engagement with the mounting parts (21) and may each be removed from the device (1) independently of one another.

2. Device according to claim 1, characterised in that the connection parts (9) for the supply lines (2) are arranged facing towards the operator's side, preferably on the underside of the device, and the connection parts (13) for the supporting elements (11) are arranged on the device facing away from the operator's side.

3. Device according to claim 2, characterised in that the storage devices (7) for the handpieces (3 to 6) are disposed in the device housing (1) in the form of through-shaped depressions (8), so shaped that the end sections (2a), on the device side, of the supply lines (2) are guided in continuations (8a) of these depressions (8).

4. Device according to one of claims 1 to 3, characterised in that a supporting element (11) is made up of two rods (12a, 12b) running essentially parallel and connected to one another, preferably a wire frame (12), between which the supply line (2) is guided, forming a loop, there being provided for the purpose of forming the loop, at least one supporting element (14) which joins the rods (12a, 12b).

5. Device according to claim 4, characterised in that the rods (12a, 12b) are joined to one another at one end (12c) and together with the supporting element (14) form a safety device to prevent the supply line (2) from inadvertently coming off the supporting element (11).

6. Device according to claim 4, characterised in that the supporting element (14) is mounted on one rod (12a) by means of a clamping device (20) and on the other rod (12b) by means of a swivel bearing (20).

7. Device according to one of claims 4 to 6, characterised in that a roller (17) guided in bearings is provided as the supporting element (14), on which the supply line (2) is able to ride as the supporting element (11) is swivelled.

8. Device according to claim 7, characterised in that the roller (7) is guided in bearing elements (18, 19) comprising the clamping device (20) or the swivel bearing for engagement with the rods (12a, 12b).

9. Device according to one of claims 4 to 8, characterised in that the end of the supporting element (11) on the device side is gripped in a connection part (13) which is removably mounted on a rotary segment (21) comprising the swivel axis (23) of the axle bearing.

10. Device according to claim 9, characterised in that the connection part (13) is designed like a clip (parts 13a, 13b) and engages into an appropriately designed mating component (25) on the rotary segment (21), locking into it in a form-fitting manner, the connection part (13), when mounted, sealing flush with the device housing (1).

11. Device according to claim 9, characterised in that the rotary segment (21) is mounted so as to be capable of swivelling in a carrier part (22) which may be secured in the device housing (1).

12. Device according to claim 9, characterised in that the rotary segment (21) is provided with an attachment (37) which, in the non-use position, allows a signal device disposed in the carrier part (22) to remain inactive and which activates it when a swivel movement occurs as a result of the handpiece being removed.

13. Device according to claim 12, characterised in that cantilever arms (35) are provided on the carrier part (22) on both sides of the attachment (37) to accommodate (parts 36) photoelectric elements forming the signal device.

14. Device according to claim 12, characterised in that the attachment (37) has a recess (27) to accommodate an adjusting nut (30) acted upon by a spring

(33) which produces the restoring force and is suspended on the carrier part (22), and the adjusting nut (30) is arranged to be adjustable by means of an adjusting screw (29) for the purpose of setting the restoring force.

15. Device according to one of claims 1 to 14, characterised in that those connection parts (13a) on the device which are not occupied by a handpiece and supply line are designed as blank cover plates.

## Revendications

1. Appareil de dentisterie comportant plusieurs pièces à main (3 à 6), qui sont reliées à des conduites d'alimentation (2), peuvent être déposées, dans leur position de non-utilisation, dans des dispositifs de rangement (7) en forme d'auges et dont les conduites d'alimentation (2) sont maintenues, à l'aide d'éléments de support (11), dans une position oblique montante, s'écartant du lieu d'utilisation, les éléments de support (1) étant disposés de manière à pouvoir pivoter autour d'un tourillon horizontal (23) et étant chargés par une force de rappel tendant à ramener les conduites d'alimentation, après le dépôt des pièces à main dans leurs positions de non-utilisation, dans les positions obliques montantes, caractérisé par le fait que les extrémités, côté appareil, des conduites d'alimentation (2) de toutes les pièces à main (3 à 6) contiennent des organes de raccordement (9) identiques utilisés pour le raccordement amovible, conformément à l'utilisation, c'est-à-dire sans l'aide d'outils, à des organes de raccordement (10) situés côté appareil et agencés de façon correspondante, et que les extrémités, côté appareil, des éléments de support (11) ou toutes les pièces à main (3 à 6) contiennent des éléments de raccordement (13) possédant également une constitution identique, pour le raccordement amovible conformément au fonctionnement, à des éléments de retenue (21) situés côté appareil et agencés de façon correspondante, les éléments de raccordement (13) pour les éléments de support (11) étant agencés en sorte qu'ils peuvent être amenés en prise, selon une liaison par formes complémentaires, avec les éléments de retenue (21) et en être dégagés et peuvent être prélevés chacun pour soi, indépendamment les uns des autres, de l'appareil (1).

2. Appareil suivant la revendication 1, caractérisé par le fait que les éléments de raccordement (9) pour les conduites d'alimentation (2) sont tournés vers le côté de service, de préférence sur la face inférieure de l'appareil et que les éléments de raccordement (13) pour les éléments de support (11) sont disposés sur l'appareil, à l'opposé du côté d'utilisation.

3. Appareil suivant la revendication 2, caractérisé par le fait que les dispositifs de rangement (7) pour les pièces à main (3 à 6) sont disposés, dans le boîtier (1) de l'appareil, sous la forme de renfoncements (8) en forme d'auges, agencés de telle sorte que les sections d'extrémité (2a), situées du côté de l'appareil, des conduites d'alimentation (2) sont guidées dans des prolongements (8a) de ces renfoncements (8).

4. Appareil suivant l'une des revendications 1 à 3, caractérisé par le fait qu'un élément de support (11) est formé de deux barres (12a, 12b) reliées entre elles et sensiblement parallèles, constituées de préférence par un étrier (12) formé d'un fil et entre lesquelles la conduite d'alimentation (2) est guidée en formant une boucle, au moins un élément de soutien (14) reliant les barres (12a, 12b) étant prévu pour la formation de la boucle.

5. Appareil suivant la revendication 4, caractérisé par le fait que les barres (12a, 12b) sont reliées entre elles à l'une de leurs extrémités (12c) et créent, conjointement avec l'élément de soutien (14), une sécurité vis-à-vis d'une chute intempestive de la conduite d'alimentation (2), de l'élément de support (11).

6. Appareil suivant la revendication 4, caractérisé par le fait que l'élément de soutien (14) est maintenu sur une barre (12a) à l'aide d'un dispositif de blocage (1) et sur l'autre barre (12b) à l'aide d'un tourillon (20).

7. Appareil suivant l'une des revendications 4 à 6, caractérisé par le fait qu'il est prévu, comme élément de soutien (14), un galet (17), qui est guidé dans des paliers et sur lequel la conduite d'alimentation (2) peut rouler lors d'un pivotement de l'élément de soutien (11 ).

8. Appareil suivant la revendication 7, caractérisé par le fait que le galet (17) est guidé dans des éléments de palier (18, 19), qui contiennent le dispositif de blocage (20) ou le tourillon pour la fixation sur les barres (12a, 12b).

9. Appareil suivant l'une des revendications 4 à 8, caractérisé par le fait que l'extrémité, située du côté de côté l'appareil, de l'élément de support (11) est insérée dans un élément de raccordement (13), qui est maintenu de façon amovible sur un segment rotatif (21) contenant l'axe de pivotement (23) du tourillon.

10. Appareil suivant la revendication 9, caractérisé par le fait que l'élément de raccordement (13) est réalisé sous la forme d'une boucle (parties 13a, 13b) et engrène selon une liaison par formes complémentaires avec encliquetage avec une pièce antagoniste de forme correspondante (25) située sur le seg- . ment rotatif (21), auquel cas, à l'état monté, l'élément de raccordement (13) se termine de niveau avec le boîtier (1) de l'appareil.

11. Appareil suivant la revendication 9, caractérisé par le fait que le segment rotatif (21) est monté de manière à pouvoir pivoter dans une pièce de support (22) pouvant être fixée dans le boîtier (1) de l'appareil.

12. Appareil suivant la revendication 9, caractérisé par le fait que le segment rotatif (21) comporte une partie saillante (37), qui, dans la position de non-utilisation, laisse inactif un dispositif de transmission de signaux monté sur la pièce de support (22) et active ce dispositif dans le cas d'un mouvement de pivotement sous l'effet du prélèvement de la pièce à main.

13. Appareil suivant la revendication 12, caractérisé par le fait qu'il est prévu sur la pièce de support (22), des deux côtés de la partie saillante (37), des bras en console (35) servant à recevoir (parties 36) des éléments photoélectriques formant le dispositif de transmission de signaux.

14. Appareil suivant la revendication 12, caractérisé par le fait que la partie saillante (37) possède un évidement (27) servant à recevoir un écrou de réglage (30), qui est attaqué par un ressort (33) produisant la force de rappel et accroché à la pièce de support (22), et que l'écrou de réglage (30) est disposé de manière à être déplaçable à l'aide d'une vis de réglage (29) dans le sens d'un réglage de la force de rappel.

15. Appareil suivant l'une des revendications 1 à 14, caractérisé par le fait que les éléments de raccordement (13a), qui sont situés sur l'appareil et ne sont pas occupés par une pièce à main et une conduite d'alimentation, sont agencés sous la forme de caches de masquage "aveugles".
